# EUROPÄISCHE PATENTSCHRIFT

(11) **EP 0 323 398 B1**
(45) Veröffentlichungstag und Bekanntmachung des Hinweises auf die Patenterteilung: **05.06.1991**
(21) Anmeldenummer: 88810779.4
(22) Anmeldetag: 11.11.1988
(51) Int. Cl.: E03D 5/09, E03D 1/012

(54) **Spülkasten**
Flushing tank
Réservoir chasse d'eau

(30) Priorität: 28.12.1987 CH 5079/87
(43) Veröffentlichungstag der Anmeldung: 05.07.1989
(73) Patentinhaber: Geberit AG, CH-8645 Jona (CH)
(72) Erfinder: Dolder, René, CH-8645 Jona (CH); Hubatka, Alex, CH-8735 St. Gallenkappel (CH); von Ballmoos, Mario, CH-8645 Jona (CH)
(74) Vertreter: Groner, Manfred

(56) Entgegenhaltungen:
- AU-A- 420 994
- DE-A- 2 558 318
- DE-A- 3 605 188
- FR-A- 2 417 595
- GB-A- 826 074
- GB-A- 1 104 470

## Beschreibung

Die Erfindung betrifft einen Spülkasten für ein Wasserklosett nach dem Oberbegriff des unabhängigen Patentanspruchs 1.

Der durch die DE-A 25 58 318 bekannt geworden Spülkasten besitzt zur Betätigung des Ablaufventils einen zweiarmigen Hebel, der mit einem Arm gegen die Unterseite einer im Deckel gelagerten Drückerplatte gerichtet ist. Durch Verschwenken der Drückerplatte wird das Ventil der Ablaufgarnitur durch Hochziehen eines zentralen Rohres geöffnet. Die Drückerplatte und der zweiarmige Hebel sind separate Teile, die im Deckel beziehungsweise am Kastenkörper gelagert sind. Eine Funktionsprüfung unter Inspektion des Kasteninnenraumes und somit bei abgehobenem Deckel ist bei diesem Spülkasten nicht im gewünschtem Mass möglich, da mit dem Deckel auch die Drückerplatte abgehoben wird und somit ein wesentlicher Teil der Betätigungseinrichtung nicht in die Funktionsprüfung einbezogen wird. Ein weiterer Nachteil dieses Spülkastens ist der Umstand, dass eine Unterbrechung des Spülvorganges nicht ohne weiteres möglich ist. Spülkästen mit unterbrechbarer Spülung werden jedoch aus ökonomischen und ökologischen Gründen zusehends häufiger verlangt.

Durch die AU-A 420 994 ist ein Spülkasten bekannt geworden, bei dem eine Funktionsprüfung bei abgehobenem Deckel an sich möglich ist, der aber sehr aufwendig aus einem Kastenkörper, einem auf diesen aufgesetzten Rahmen und einem Deckel besteht. Zudem ist auch bei diesem Spülkasten eine Spülunterbrechung nicht möglich.

Ein Spülkasten gemäß dem Oberbegriff des Anspruchs 1, mit einem Betätigungsorgan, das in einfacher Weise eine Spülunterbrechung gestattet, ist durch die DE-A-36 05 188 bekannt geworden. Dieser ist jedoch speziell für die Vorwandmontage mit eingebautem Kastenkörper vorgesehen und erlaubt ebenfalls keine Funktionsprüfung im gewünschten Umfang.

Der Erfindung liegt die Aufgabe zugrunde, einen Spülkasten der eingangs genannten Art zu schaffen, der kostengünstiger in der Herstellung und einfacher im Aufbau ist und der dennoch eine Spülunterbrechung in einfacher Weise und eine vollständige Funktionsprüfung bei offenem Deckel erlaubt und der auch sonst allen Anforderungen der Praxis genügt.

Die Aufgabe wird durch die Erfindung gemäss Anspruch 1 gelöst.

Bei erfindungsgemässen Spülkästen bleibt das Betätigungsorgan beim Abheben des Deckels auf dem Kastenkörper und ist voll funktionsfähig. Die Einstellung des Ablaufventils und des Einlaufventils können bei voller Funktionsfähigkeit des Betätigungsorgans durchgeführt werden.

Durch die Weiterbildung nach Anspruch 2 wird eine besonders einfache und auch relativ leicht automatisierbare Montage des Betätigungsorgans erreicht.

Durch die Weiterbildung nach Anspruch 3 wird ein Spülkasten realisiert, der gegen mutwillige Beschädigungen besonders gut geschützt ist und der in einfacher Weise gut erkennbar jederzeit eine Spülunterbrechung erlaubt.

Ein Spülkasten nach Anspruch 4 weist einen besonders verwindungssteifen Deckel und eine bequemere Einsicht in seinen Innenraum auf. Weitere vorteilhafte Weiterbildungen ergeben sich aus den übrigen abhängigen Ansprüchen.

Ein Ausführungsbeispiel der Erfindung wird nachfolgend anhand der Zeichnung näher erläutert. Es zeigen:
Fig. 1 einen Vertikalschnitt durch einen Spülkasten,
Fig. 2 eine Draufsicht auf einen Spülkasten mit abgehobenem Deckel,
Fig. 3 eine Teilansicht (III in Fig. 2) des Spülkastens,
Fig. 4 eine Ansicht eines teilweise geschnittenen Spülkastens,
Fig. 5a und 5b Ansichten eines Lagerelementes, und
Fig. 5c einen Schnitt durch ein Lagerelement.

Der dargestellte Spülkasten besitzt ein aus Kunststoff hergestelltes Gehäuse, das aus einem Kastenkörper 1 und einem auf diesen aufgesetzten Deckel 6 besteht. Die Innengarnitur umfasst ein Ablaufventil 10 üblicher Bauart, das mittels einer Taste 11 betätigt werden kann, wobei wahlweise eine vollständige oder teilweise Entleerung des Spülkastens möglich ist. Weiter ist im Gehäuse ein schwimmerbetätigtes Einlaufventil 14 untergebracht. Wie in Fig. 2 gezeigt, besitzt der Kastenkörper 1 einen trapezförmigen Querschnitt mit einer Rückwand 3 und einer etwas schmaleren Frontwand 2. Zur Vermeidung von Schwitzwasser kann im Kasteninnern eine Isolation angebracht sein. Die Frontwand 2 ist weniger hoch als die Rückwand 3 und die obere Kante 4 liegt entsprechend tiefer als die Kante 5 der Rückwand 3, wie dies besonders gut in Fig. 3 sichtbar ist. An den Schmalseiten des Kastenkörpers verlaufen die Kanten 29 wie in Fig. 1 gezeigt geradlinig unter einem Winkel von etwa 15° zur Horizontalen. Die Oeffnung des Kastenkörpers 1 ist somit grösser als diejenige eines vergleichbaren Körpers mit horizontaler Trennlinie zwischen Kastenkörper und Deckel.

Der Deckel 11 besitzt von oben gesehen dieselbe trapezförmige Form wie der Kastenkörper 1 und überdeckt die Kanten 4, 5 und 29 gemäss Fig. 1 etwas, seine Aussen fläche ist aber weitgehend bündig mit der Aussenfläche des Kastenkörpers 1. Die Wandung des Deckels 11 ist ausgehend von einer horizontalen Platte 9, allseitig zu einem Kragen 37 nach unten gezogen, und zwar frontseitig wesentlich tiefer als auf der Rückseite. Die frontseitige Wand 27 des Kragens 37 ist etwa doppelt so hoch wie die rückseitige Wand 38. Der Deckel 11 ist bei vergleichsweise geringem Materialverbrauch genügend stabil und verbindungssteif. Der Deckel 6 weist eine rhombische Oeffnung 8 auf, in die eine korrespondierende Taste 11 von unten eingesetzt ist.

Die Taste 11 besitzt eine von oben zugängliche Tastenfläche 12, die bündig ist zur Aussenfläche des Deckels 6 und die durch Anschläge 15 und 39 begrenzt um eine Achse 25 verschwenkbar ist. In der einen Schwenkrichtung wird ein mit der Taste 11 verbundender Hebel 13, der mit seinem freien Ende durch eine Oese 24 des Ventilrohres 23 gesteckt ist, angehoben und derart der Spülvorgang ausgelöst. Durch Druck auf die Taste 11 im Bereich der Tastenfläche 12, der in Fig. 2 links der Achse 25 liegt, kann falls gewünscht das Ventilrohr 23 nach unten gedrückt und der Spülvorgang vorzeitig unterbrochen werden. Die Taste 11 und der Hebel 13 bilden somit einen zweiarmigen Hebel. Wie in Fig. 2 deutlich gezeigt, unterteilt die Schwenkachse 25 die Tastenfläche 12 in zwei kongruente Bereiche. Die üblichen Druckpositionen A bzw. B sind am weitesten von der Achse 25 entfernt und ergonomisch vorteilhaft diagonal zueinander angeordnet. Der Hebel 13 ist wie in Fig. 2 gezeigt etwas nach vorne versetzt und etwa unterhalb der Stelle B an der Taste 11 angesetzt.

Auf der Unterseite der Taste 11 sind auf gleicher Höhe zwei Lagerzapfen 16 und 17 angeordnet, die mit Lagerflächen 18 und 21 zwei Gleitlager bilden. Die eine Lagerfläche 18 wird durch eine oben offene Kerbe 40 in der Kante 5 der Rückwand 3 und die andere Lagerfläche durch eine entsprechende Ausnehmung in einem Lagerelement 20 gebildet, das an der Frontwand 2 befestigt ist und deren Kante 4 oben überragt. Der Lagerzapfen 17 weist im Querschnitt etwa die Form einer Halbkreisfläche auf, wobei die dem Durchmesser entsprechende obere Kante parallel und im Abstand zur Unterkante 34 des Deckels 6 angeordnet ist. Die Lagerzapfen 16 und 17 sind über schräg nach aussen verlaufende Stege 30 und 31 starr mit der Taste 11 verbunden. Die Taste 11 ist auch ohne Deckel völlig funktionsfähig und erlaubt eine Betätigung der Ablaufgarnitur, auch bei abgehobenem Deckel, was für die Funktionsprüfung und die Einstellung der Innengarnitur wesentlich ist. Es ist auch ersichtlich, dass die Taste 11 ohne Verwendung von Werkzeugen mit einem Griff eingesetzt werden kann. Wie die Fig. 5a bis 5c zeigen, sind am Lager element 20 zu seiner Befestigung zwei schwalbenschwanzförmige Halteelemente 22 angeformt, die in korrespondierende Nuten 19 der Kante 4 eingesetzt sind. Zusätzlich ist das Lagerelement 20 unterhalb dieser Elemente 22 an der Innenseite der Frontwand 2 angeklebt. Wie die Fig. 1 deutlich zeigt, ist das Lagerelement 20 entsprechend der Wand 27 etwas geneigt und liegt an dieser an, so dass auch bei einem starken Druck auf die Taste 11 das Element 20 nicht nachgibt.

Die Wirkungsweise des Betätigungsorgans ist die folgende:

Durch einen Druck auf die Taste 11 im Bereich der Stelle A wird diese um die Achse 25 verschwenkt und das Rohr 23 mit dem Hebel 13 angehoben. Wird die Taste 11 nun losgelassen, so senkt sich das Rohr 23 erst wieder, wenn der Spülkasten vollständig entleert ist. Um die Spülung vorzeitig zu unterbrechen, wird die Taste 11 etwa an der Stelle B in die horizontale Lage zurück verschwenkt und dadurch das Rohr 23 nach unten in die das Ablaufventil verschliessende Position gezwungen.

Aus den obigen Angaben ergibt sich somit ein Spülkasten für ein Wasserklosett, der einfach und kostengünstig in der Herstellung ist und der eine beliebige Unterbrechung des Spülvorganges erlaubt und der zudem in einfacher Weise montiert und überprüft werden kann.

## Patentansprüche

1. Spülkasten für Wasserklosett, mit einem Kastenkörper (1) und einem Deckel (6), in denen ein Einlassventil (14) und eine Ablaufgarnitur (10) untergebracht sind, wobei das Ventil der Ablaufgarnitur durch Hochziehen eines zentralen Rohres mittels eines Betätigungsorgans, das einen Hebel (13) und eine im Deckel (6) angeordnete Taste (11) aufweist, geöffnet wird, wobei die Taste (11) eine Wippe ist, die in einer Ausnehmung des Deckels (6) angeordnet ist und derart mit dem Hebel wirkverbunden ist, dass sie beim Zurückschwenken den Hebel (13) mit dem Ventil in die Schliesslage zurückführt, dadurch gekennzeichnet, dass das Betätigungsorgan an gegenüberliegenden Seitenwänden (2, 3) des Kastenkörpers (1) schwenkbar gelagert ist und der Hebel (13) an der Unterseite der Taste (11) fest mit dieser verbunden ist, derart, dass bei einer Betätigung der Ablaufgarnitur der Hebel (13) mit der Taste (11) verschwenkt wird und an der Unterseite der Taste (11) zudem Stege (30, 31) für die Lagerung des Betätigungsorgans am Kastenkörper (1) angebracht sind.

2. Spülkasten nach Anspruch 1, dadurch gekennzeichnet, dass die Taste (11) in einer korrespondierenden Ausnehmung (8) in der horizontalen Wand (9) des Deckels (6) angeordnet ist und die Tastfläche (12) bindig zur Oberfläche des Deckels (6) ist.

3. Spülkasten nach einem der Ansprüche 1 bis 2, dadurch gekennzeichnet, dass die Oberkante (4) der Frontwand (2) des Kastenkörpers (1) tiefer angeordnet ist als diejenige der Rückwand (3) und an der Frontwand (2) ein ihre Oberkante (4) überragendes Lagerelement (20) befestigt ist, derart, dass die beiden Lager des Betätigungsorgans etwa auf gleicher Höhe bezüglich des Kastenbodens angeordnet sind und der Deckel (6) frontseitig entsprechend der Höhendifferenz weiter nach unten gezogen ist.

4. Spülkasten nach Anspruch 3, dadurch gekennzeichnet, dass das Lagerelement (20) mit der Frontwand durch eine Nut-Feder-Verbindung und/oder durch Kleben oder Schweissen verbunden ist.

5. Spülkasten nach einem der Ansprüche 1 bis 4, dadurch gekennzeichnet, dass die Lager (18, 21) Gleitlager sind und dass wenigstens eine Lagerfläche durch eine oben offene Ausnehmung im Bereich der Oberkante der Rückwand (3) gebildet wird.

6. Spülkasten nach Anspruch 5, dadurch gekennzeichnet, dass der in die Ausnehmung (18) von oben eingesetzte Lagerzapfen (17) im Querschnitt etwa die Form einer halben Kreisfläche aufweist, und dass die dem Durchmesser entsprechende gerade Kante des Lagerzapfens (17) im Abstand zu einer über dem Zapfen (17) angeordneten Unterkante (26) angeordnet ist.

7. Spülkasten nach einem der Ansprüche 1 bis 6, dadurch gekennzeichnet, dass die Taste (11) in Draufsicht betrachtet die Form eines Rhomboids aufweist.

## Claims

1. Flushing cistern for a water closet with a cistern body (1) and a cover (6), in which an inlet valve (14) and an outlet fitting (10) are accommodated, wherein the valve of the outlet fitting is opened by pulling a central tube upwardly by means of an actuating organ which displays a lever (13) and a press key (11) arranged in the cover (6), wherein the press key (11) is a rocker which is arranged in a cut-out of the cover (6) and operatively connected with the lever in such a manner that, on pivoting back, it guides the lever (13) with the valve back into the closed setting, characterised thereby, that the actuating organ is borne to be pivotable at mutually opposite side walls (2, 3) of the cistern body (1) and the lever (13) is firmly connected with the press key (11) at the underside thereof in such a manner that, on an actuation of the outlet fitting, the lever (13) is pivoted with the press key (11) and, moreover, webs (30, 31) for the bearing of the actuating organ at the cistern body (1) are mounted at the underside of the press key (11).

2. Flushing cistern according to claim 1, characterised thereby, that the press key (11) is arranged in a corresponding recess (8) in the horizontal wall (9) of the cover (6) and the press key surface (12) is flush with the surface of the cover (6).

3. Flushing cistern according to one of the claims 1 and 2, characterised thereby, that the upper edge (4) of the front wall (2) of the cistern body (1) is arranged to be lower than that of the rear wall (3) and a bearing element (20) projecting beyond the upper edge (4) of the front wall (2) is fastened thereat in sich a manner that both the bearings of the actuating organ are arranged at about equal height in relation to the cistern body and the cover (6) is drawn further down at the front side in correspondence with the difference in height.

4. Flushing cistern according to claim 3, characterised thereby, that the bearing element (20) is connected with the front wall by a groove-and-key connection and/or by gluing or welding.

5. Flushing cistern according to one of the claims 1 to 4, characterised thereby, that the bearings '(18, 21) are slide bearings and that at least one bearing surface is formed by an upwardly open recess in the region of the upper edge of the rear wall (3).

6. Flushing cistern according to claim 5, characterised thereby, that the bearing spigot (17), which is inserted into the recess (18) from above, in cross-section displays approximately the shape of a semicircular area and that that straight edge of the bearing spigot (17), which corresponds to the diameter, is arranged at a spacing from a lower edge (26) arranged above the spigot (17).

7. Flushing cistern according to one of the claims 1 to 6, characterised thereby, that the press key (11) seen in plan view displays the shape of a rhomboid.

## Revendications

1. Réservoir de chasse pour water-closet, comportant un corps de réservoir (1) et un couvercle (6), dans lesquels sont disposés une soupape d'admission (14) et un dispositif d'évacuation (10), et dans lequel on ouvre la soupape du dispositif d'évacuation moyennant le soulèvement d'un tube central à l'aide d'un organe d'actionnement possédant un levier (13) et une touche (11) montée dans le couvercle (6), la touche (11) étant un élément basculant monté dans un évidement du couvercle (6) et relié par une liaison active au levier de sorte que, lors du basculement de retour de cet élément basculant, ce dernier ramène le levier (13) équipé de la soupape dans la position fermée, caractérisé en ce que l'organe d'actionnement est monté pivotant sur des parois latérales opposées (2, 3) du corps (1) du réservoir et que le levier (13) est raccordé rigidement à la touche (11), à la partie inférieure de cette dernière, de sorte que, lors d'un actionnement du dispositif d'évacuation, le levier (13) pivote conjointement avec la touche (11), et qu'en outre des barrettes (30, 31) servant à supporter l'organe d'actionnement sur le corps (1) du réservoir sont montées sur la face inférieure de la touche (11).

2. Réservoir de chasse selon la revendication 1, caractérisé en ce que la touche (11) est disposée dans un évidement correspondant (8) ménagé dans la paroi horizontale (9) du couvercle (6), et que la surface (12) de la touche est de niveau avec la surface supérieure du couvercle (6).

3. Réservoir de chasse selon l'une des revendications 1 et 2, caractérisé en ce que le bord supérieur (4) de la paroi avant (2) du corps (1) du réservoir est situé à un niveau plus bas que la paroi arrière (3) et un élément de support (20), qui est en saillie sur le bord supérieur (4) de la paroi avant (2), est fixé sur cette dernière de sorte que les deux supports de l'organe d'actionnement sont situés approximativement à la même hauteur par rapport au corps du réservoir et que sur l'avant, le couvercle (6) s'étend plus bas, conformément à la différence de hauteur.

4. Réservoir de chasse selon la revendication 3, caractérisé en ce que l'élément de support (20) est raccordé à la paroi avant par un assemblage par rainure et languette et/ou par collage ou soudage.

5. Réservoir de chasse selon l'une des revendications 1 à 4, caractérisé en ce que les supports (18, 21) sont des paliers lisses et qu'au moins une surface de support est formée par un évidement ouvert à sa partie supérieure et ménagé dans le bord supérieur de la paroi arrière (3).

6. Réservoir de chasse selon la revendication 5, caractérisé en ce que le tourillon (17) inséré par le haut dans l'évidement (18) possède une section transversale ayant approximativement la forme d'une surface semi-circulaire, et que le bord rectiligne, qui correspond au diamètre, du tourillon (17) est disposé à distance d'un bord inférieur (26) situé au-dessus du tourillon (17).

7. Réservoir de chasse selon l'une des revendications 1 à 6, caractérisé en ce que la touche (11) possède, selon une vue en plan, la forme d'un losange.
